# EUROPÄISCHE PATENTSCHRIFT

(11) **EP 0 213 229 B1**
(45) Veröffentlichungstag und Bekanntmachung des Hinweises auf die Patenterteilung: **09.03.1988**
(21) Anmeldenummer: 85111005.6
(22) Anmeldetag: 31.08.1985
(51) Int. Cl.: F41B 5/02

(54) **Nock für Pfeile von Sport- und Jagdbögen**
Archery arrow nock
Talon de flèche pour tir à l'arc

(43) Veröffentlichungstag der Anmeldung: 11.03.1987
(73) Patentinhaber: Beiter, Werner, D-7735 Dauchingen (DE)
(72) Erfinder: Beiter, Werner, D-7735 Dauchingen (DE)
(74) Vertreter: Patentanwälte Westphal, Buchner, Mussgnug Neunert, Göhring

(56) Entgegenhaltungen:
- US-A- 2 484 589
- US-A- 3 214 174
- US-A- 4 305 588

## Beschreibung

Die Erfindung betrifft einen Nock für Pfeile von Sport- und Jagdbögen gemäss dem Oberbegriff des Patentanspruchs 1.

Der an dem Ende des Schaftes der Pfeile von Sport- und Jagdbögen befestigte Nock dient dazu, den Pfeil auf die Sehne des Bogens aufzusetzen, wobei der Nock die Sehne mit seinen beiden Nockflügeln umgreift. Um den Nockpunkt auf der Sehne festzulegen, an welchem der Pfeil auf die Sehne aufgesetzt werden muss, sind in der Regel zwei Bünde an der Sehne angebracht, zwischen denen der Nock auf die Sehne aufgesetzt wird.

Zum Spannen des Bogens ergreift der Bogenschütze die Sehne entweder mit dem Zeigefinger oberhalb des Nockpunktes und mit Mittel- und Ringfinger unterhalb des Nockpunktes oder beim sogenannten Untergriff nur unterhalb des Nockpunktes. In jedem Fall befindet sich beim Spannen des Bogens der Punkt der maximalen Auslenkung der Sehne unterhalb des Nockpunktes. Die Sehne ist dadurch im Bereich des Nockpunktes gegenüber dem senkrecht zur Pfeilachse verlaufenden Grund der von den Nockflügeln gebildeten Rinne um einen Winkel von bis zu 30° verkantet. Beim Abschuss des Pfeiles verlässt dieser die Sehne, wenn diese von dem Schützen losgelassen ist und ihre normale entspannte Lage erreicht, in welcher die Sehne parallel zum Grund der Rinne des Nocks verläuft.

Es ist ein Nock bekannt, bei welchem die zwischen den.Nockflügeln gebildete Rinne zumindest an ihrem Grund eine Breite aufweist, die etwas geringer ist als der Durchmesser der Sehne. Der Nock sitzt dadurch mit leichter Klemmung auf der Sehne. Wenn der Bogen gespannt wird und sich somit die Sehne gegen den Grund der Rinne des Nocks verkantet, hebt sich bei diesem Nock die Sehne vom Grund der Rinne ab. Der Nock sitzt daher bei gespanntem Bogen nicht mehr exakt auf der Sehne. Wird die Sehne zum Abschuss des Pfeils von dem Schützen freigegeben, so schlägt die Sehne in unregelmässiger Weise gegen den Grund der Rinne, was zu Ungenauigkeiten im Abschuss des Pfeiles und zu Zielabweichungen führt.

Aus dem DE-U-8305301 ist ein Nock der eingangs genannten Gattung bekannt. Bei diesem Nock sind endseitig hinter dem Grund der Rinne an der Innenseite der Nockflügel Rastvorsprünge ausgebildet, die quer zur Pfeilachse und parallel zum Grund der Rinne verlaufen. Diese Rastvorsprünge verengen die Rinne so weit, dass die Sehne beim Aufsetzen des Nocks am Grund der Rinne vor diesen Rastvorsprüngen mit einer geringen Rastkraft einrastet. Diese Rastwirkung hält den Nock auf der Sehne fest. Wird die Sehne beim Spannen des Bogens verkantet, so verkantet sie sich gegen den von dem Grund der Rinne und den Rastvorsprüngen gebildeten Kanal, und es besteht die Gefahr, dass die Sehne aus der Rastung herausspringt. Der Pfeil sitzt dann mit seinem Nock nicht mehr definiert auf dem Nockpunkt der Sehne und kann sogar von der Sehne herunterfallen. Bei dem Nock gemäss dem DE-U-8305301 ist der Grund der Rinne gegen deren umfangsseitige Enden ballig gewölbt, um ein exaktes Anliegen des Nockpunktes der Sehne am Grund der Rinne des Nocks auch bei dem Verkanten der ausgezogenen Sehne zu gewährleisten. Diese ballige Wölbung des Grundes der Rinne hat jedoch zur Folge, dass die Sehne nur jeweils punktförmig mit dem Grund der Rinne in Berührung steht. Auf Grund dieser punktförmigen Berührung wird der Pfeil insbesondere in dem Moment, wenn er beim Abschuss die Sehne verlässt, nicht exakt vom Nockpunkt der Sehne geführt.

Die beiden den Nockpunkt auf der Sehne festlegenden Bünde weisen in der Regel einen gegenseitigen Abstand auf, der dem Durchmesser des Nocks entspricht, um den Nockpunkt möglichst exakt zu definieren. Das Verkanten der ausgezogenen Sehne hat dabei zur Folge, dass der obere Bund vor der Rinne von oben auf den Nock drückt, während der untere Bund hinter dem Grund der Rinne von unten gegen die Nockflügel drückt. Dadurch wird auf den gesamten Pfeil ein Kippmoment ausgeübt, das den Pfeilschaft gegen seine Auflage am Bogen drückt. Dieses Kippmoment beeinträchtigt die Genauigkeit des Schusses. Unter Umständen kann der durch die Bünde auf den Nock ausgeübte Druck sogar zu einem Abbrechen des Nocks vom Pfeilschaft führen.

Der Erfindung liegt die Aufgabe zugrunde, einen Nock zu schaffen, der beim Ausziehen der Sehne zum Spannen des Bogens und beim Abschuss des Pfeiles zu jedem Zeitpunkt zuverlässig auf dem Nockpunkt der Sehne gehalten wird und bei dem der Nockpunkt der Sehne für eine exakte Führung des Pfeiles zu jedem Zeitpunkt am Grund der Rinne des Nocks anliegt.

Diese Aufgabe wird bei einem Nock der eingangs genannten Gattung erfindungsgemäss gelöst durch die Merkmale des kennzeichnenden Teils des Patentanspruchs 1.

Vorteilhafte Ausführungsformen und Weiterbildungen der Erfindung sind in den abhängigen Ansprüchen angegeben.

Bei dem erfindungsgemässen Nock sind der Grund der Rinne, an welchem der Nockpunkt der Bogensehne anliegt, und die Rastvorsprünge der Nockflügel asymmetrisch ausgebildet. Die asymmetrische Abschrägung des Grundes der Rinne und der Rastvorsprünge erlaubt ein Verkanten der Sehne beim Spannen des Bogens, ohne dass der Nockpunkt der Sehne auf den Nock drückt und ein Kippmoment auf den Pfeil ausübt und ohne dass die Sehne sich aus der Rastung lösen kann. Da die Neigung nur an einem umfangsseitigen Endabschnitt des Grundes der Rinne ausgebildet ist, weist der Grund der Rinne einen ausreichend grossen senkrecht zur Pfeilachse verlaufenden Abschnitt auf, so dass die Sehne beim Abschuss des Pfeiles in dem Moment, wenn sich der Nock von der Sehne löst, eine ausreichend grosse Anlagefläche am Grund der Rinne des Nocks hat. Diese grosse Anlagefläche gewährleistet eine gute Kraftübertragung von der Sehne auf den Pfeil und insbesondere eine für die Treffgenauigkeit wichtige exakte Führung des Pfeils auf der Sehne im Moment des Abschusses. Die Gestaltung der Rastvorsprünge gewährleistet, dass der Nockpunkt der Sehne während des gesamten Vorganges des Auszugs der Sehne und des Abschusses des Pfeils stets eingerastet am Grund der Rinne des Nocks anliegt und sich nicht aus der Rastung lösen kann. Der Nockpunkt der Sehne entfernt sich somit während des gesamten Vorgangs zu keinem Zeitpunkt von dem Grund der Rinne, so dass keine die Genauigkeit des Abschusses beeinträchtigende undefinierte Lage des Nockpunktes gegenüber dem Nock eintreten kann.

Die geneigten Endabschnitte des Grundes der Rinne und der Rastvorsprünge erstrecken sich vorzugsweise über weniger als die Hälfte der diametralen Abmessung der Rinne und insbesondere jeweils etwa über ein Drittel dieser diametralen Abmessung. Dadurch verlaufen im mittleren Bereich über etwa ein Drittel der diametralen Abmessung der Rinne der Grund der Rinne und die Rastvorsprünge parallel zueinander und senkrecht zur Pfeilachse, so dass der Pfeil im Moment des Abschusses, wenn sich der Nock von der Sehne löst, exakt senkrecht zu der Sehne geführt ist.

An dem umfangsseitigen geneigten Ende des Grundes der Rinne und an den umfangsseitig geneigten Enden der Rastvorsprünge sind jeweils kreisringförmige Ausnehmungen vorgesehen, die einen gegenüber dem Radius des Grundes der Rinne vergrösserten Radius aufweisen und in einer zu der Neigungsrichtung der geneigten Endabschnitte senkrechten Ebene angeordnet sind. Diese Ausnehmungen dienen dazu, bei dem Verkanten der Sehne in deren maximaler Auslenkung die Bünde aufzunehmen, die den Nockpunkt auf der Sehne definieren. Auch wenn die Bünde einen gegenseitigen Abstand haben, der nur dem Durchmesser des Nocks entspricht, üben diese Bünde beim Verkanten der Sehne keinen Druck auf den Nock aus, der die Fluggenauigkeit des Pfeils nachteilig beeinflussen könnte oder ein Abbrechen des Nocks vom Pfeilschaft bewirken könnte. Die den Nockpunkt festlegenden Bünde können daher mit dem geringstmöglichen, dem Durchmesser des Nocks entsprechenden Abstand angeordnet werden, was ein für die Treffgenauigkeit entscheidendes exaktes Aufsetzen des Nocks auf die Sehne ermöglicht. Der in die Ausnehmung der Rastvorsprünge eingreifende Bund verhindert insbesondere auch ein Herausspringen des Nockpunktes aus der Rastung beim Verkanten der Sehne.

Weisen die Nockflügel in einer bevorzugten Ausführungsform im Bereich des Grundes der Rinne bis zu den Rastvorsprüngen eine konstante geringe Wandstärke auf, die elastische Federeigenschaften der Nockflügel bewirkt, so weichen die Nockflügel sowohl beim Einlegen der Sehne in die Rinne als auch beim Abschiessen des Pfeiles, wenn sich der Nock von der Sehne löst, elastisch nach aussen aus. Der Nock wird dadurch nicht unter Klemmwirkung auf dem Nockpunkt der Sehne gehalten, sondern umgreift diese elastisch. Der Nock eignet sich dadurch insbesondere auch für die Verwendung einer auf die Sehne aufgesetzten, den Nockpunkt bildenden starren Hülse. Für die Kraft, mit welcher diese starre Hülse des Nockpunktes in dem Nock gehalten wird und für den Widerstand beim Ablösen des Nocks von dieser Hülse beim Abschuss ist nur der elastische Biegewiderstand der Nockflügel massgebend. Dieser elastische Biegewiderstand hängt sehr wenig von unvermeidlichen Fertigungstoleranzen ab. Dieser elastische Biegewiderstand wird ausserdem auch nur in dem Moment wirksam, in welchem die Sehne bzw. die auf der Sehne sitzende, den Nockpunkt bildende Hülse aus dem Grund der Rinne herausschnappt. Diese Einwirkung ist zeitlich sehr kurz und räumlich genau auf die Verengung der Rinne durch die Rastvorsprünge begrenzt. Es können daher keine undefinierten, die Rastgenauigkeit beeinträchtigenden Einflüsse beim Ablösen der Nock von der Sehne während des Abschusses auftreten. Dies ist ein wesentlicher Vorteil gegenüber herkömmlichen Nocks, die unter Klemmwirkung auf dem Nockpunkt der Sehne sitzen, indem die Breite der Rinne des Nocks geringfügig kleiner als der Durchmesser der Sehne gewählt ist.

Die Rastung des Nockpunkts der Sehne im Grund der Rinne des Nocks ohne Klemmwirkung hat gegenüber herkömmlichen Nocks mit Klemmwirkung auch den Vorteil, dass kein wesentlicher Verschleissder Nockflügel auftritt. Ein solcher Verschleiss würde die Zielgenauigkeit beeinflussen, da er die Reibungs- und Kraftverhältnisse zwischen dem Nock und dem Nockpunkt ändert.

Der sich kegelstumpfförmig verjüngende Nockkörper hat den Vorteil, dass der Nock insgesamt eine geringere axiale endseitige Stirnfläche aufweist, auf die ein nachfolgender Pfeil bei einem sogenannten Robin-Hood-Schuss auftreffen und den Nock und den Pfeil zerstören kann. Trifft ein nachfolgender Pfeil auf die kegelstumpfförmig abgeschrägten Seitenflächen des Nockkörpers, so führt dies in der Regel nichtzu einer Beschädigung des Nocks und ausserdem wird der nachfolgende Pfeil insbesondere auch weniger stark aus dem Ziel abgelenkt.

Die Ausbildung des Nockkörpers mit quadratischem Querschnitt im Bereich des Übergangs zu den Nockflügeln ermöglicht die Ausbildung der Nockflügel mit konstanter geringer Wandstärke, ohne dass am Übergang vom Nockkörper zu den Nockflügeln bruchgefährdete Stellen auftreten.

Der Nock besteht zweckmässigerweise aus einem Kunststoffmaterial mit hoher Festigkeit, um Bruch und Verschleiss möglichst auszuschliessen, mit hoher Elastizität, um ein leichtes Einrasten und Ausrasten der Sehne zu gewährleisten, und mit guten Gleiteigenschaften, um ein leichtes und verschleissarmes Ablösen des Nocks von der Sehne zu erreichen. Diese Forderung erfüllt beispielsweise Polyoximethylen in vorteilhafter Weise. Auch Polyamid und Polycarbonat eignen sich für diesen Zweck.

Im folgenden wird die Erfindung anhand eines in der Zeichnung dargestellten Ausführungsbeispiels näher erläutert. Es zeigen:
Fig. 1 eine teilweise axial geschnittene Draufsicht auf einen Nock gemäss der Erfindung,
Fig. 2 einen vertikalen Axialschnitt dieses Nocks,
Fig. 3 einen Schnitt längs der Linie A-A in Fig. 1,
Fig. 4 in vergrösserter Darstellung die Lage des Nockpunktes der Sehne in dem Nock in dem Moment, wenn sich der Pfeil beim Abschuss von der Sehne löst, und
Fig. 5 die Lage des Nockpunktes bei ausgezogener Sehne.

Der in der Zeichnung dargestellte Nock weist einen Nockkörper 10 auf, der an seinem pfeilschaftseitigen Ende einen kreisförmigen Querschnitt mit einem Aussendurchmesser besitzt, der dem Aussendurchmesser des Pfeilschaftes 12 entspricht. An das pfeilschaftseitige Ende des Nockkörpers 10 schliesst sich koaxial ein kreiszylindrischer Ansatz 14 an, dessen Aussendurchmesser mit dem Innendurchmesser des Pfeilschaftes übereinstimmt. Der Nock kann mit dem Ansatz 14 passend in das hohle Ende des Pfeilschaftes 12 eingesetzt werden, wobei sich der Nock im Aussenumfang bündig an den Pfeilschaft 14 anschliesst und exakt axial fluchtend mit dem Pfeilschaft 12 ausgerichtet ist. Der Ansatz 14 ist bis in den Nockkörper 10 hinein hohl, um Material und' Gewicht einzusparen und eine exakte Formgebung zu ermöglichen.

Von dem pfeilschaftseitigen Ende mit kreisförmigem Querschnitt ausgehend läuft der Nockkörper 10 mit 4 ebenen Seitenflächen in Form eines Pyramidenstumpfes sich verjüngend gegen das Nockende zu. Im Bereich der ebenen Seitenflächen weist der Nockkörper 10 einen im wesentlichen quadratischen Querschnitt auf. Zwei der einander gegenüberliegenden Seitenflächen 16 verlaufen unter einem Winkel von etwa 10° und gehen in achsparalleie ebene Seitenflächen 18 über. Die beiden anderen einander gegenüberliegenden Seitenflächen 20 verlaufen unter einem etwas kleineren Winkel von etwa 6° bis an das hintere Ende des Nockkörpers 10.

An das hintere Ende des Nockkörpers 10 sind zwei Nockflügel 22 angeformt. Die Nockflügel 22 schliessen zwischen sich eine quer zur Pfeilachse, diametral verlaufende Rinne 24 ein, die zum Einlegen der Bogensehne bzw. einer auf der Bogensehne befestigten, den Nockpunkt bildenden Hülse dient. Die Rinne 24 ist an ihrem Grund 26 mit einem kreisförmigen Querschnitt ausgebildet, der dem Querschnitt der Bogensehne bzw. der den Nockpunkt bildenden Hülse entspricht. An den einanderzugewandten Innenflächen der Nockflügel 22 sind jeweils Rastvorsprünge 28 vorgesehen, die parallel zum Grund 26 der Rinne 24 verlaufen. Durch die Rastvorsprünge 28 ist der kreisförmige Umfang des Grundes 26 der Rinne 24 über etwas mehr als den halben Kreisumfang geschlossen, so dass sich durch die Rastvorsprünge 28 eine Verengung der Rinne 24 ergibt, deren lichte Breite etwas kleiner als der Durchmesser der Bogensehne bzw. der den Nockpunkt bildenden Hülse ist. In dem sich hinter dieser Verengung anschliessenden Bereich 30 verbreitert sich die Rinne 24 trichterförmig.

Die Nockflügel 22, die im Bereich des Grundes 26 der Rinne 24 an dem Nockkörper 10 ansetzen, weisen im Bereich des Grundes 26 bis in den Bereich der Rastvorsprünge 28 eine im wesentlichen konstante geringe Wandstärke von etwa 1 mm auf, wie aus den Fig. 1 und 3 zu erkennen ist. Die ebenen Seitenflächen 20 des Nockkörpers gehen mit konstanter Breite in die äusseren Seitenflächen der Nockflügel 22 über. Etwa ab der Mitte des kreisförmigen Grundes 26 der Rinne 24 nimmt die Breite (in Richtung der Bogensehne) der Nockflügel 22 ab, so dass die Seitenkanten unter einem Winkel von etwa 15° gegen die Achsrichtung konisch aufeinander zulaufen, wie Fig. 2 zeigt. Die Enden der Nockflügel 22 sind stumpf abgerundet.

In dem in Fig. 2 oberen umfangsseitigen Endabschnitt des Grundes 26 der Rinne 24 ist der Grund 26 nach vorn auf den Pfeilschaft 12 zu geneigt. Der geneigte Endabschnitt 32 erstreckt sich etwa über ein Drittel der gesamten diametralen Erstreckung des Grundes 26 der Rinne 24, wie aus Fig. 2 zu erkennen ist. Der Endabschnitt 32 ist unter einem WinkeI von etwa 30° gegenüber dem senkrechtzur Pfeilachse verlaufenden Grund 26 der Rinne 24 geneigt

Die Rastvorsprünge 28 der Nockflügel 22 sind an dem entgegengesetzten, in Fig. 2 unteren umfangsseitigen Ende gegen das Ende des Nocks geneigt ausgebildet. Der geneigte Endabschnitt 34 der Rastvorsprünge28 erstreckt sich über etwa die halbe diametrale Gesamterstreckung der Rastvorsprünge 28, wie Fig. 2 zeigt. Der Neigungswinkel der geneigten Endabschnitte 34 gegenüber den senkrecht zur Pfeilachse verlaufenden Rastvorsprüngen 28 beträgt ebenfalls etwa 30°.

Am umfangsseitigen Ende des geneigten Endabschnittes 32 des Grundes 26 der Rinne 24 ist eine kreisringförmige Ausnehmung 36 vorgesehen, deren Durchmesser grösser als der Durchmesser des Grundes 26 ist und die in einer zu dem geneigten Endabschnitt 32 senkrechten Ebene angeordnet ist. Am umfangsseitigen Ende des geneigten Endabschnittes 34 der Rastvorsprünge 28 ist ebenfalls eine kreisförmige Ausnehmung 38 vorgesehen, die den gleichen Durchmesser wie die Ausnehmung 36 aufweist und in der zu dem geneigten Endabschnitt 34 senkrechten Ebene angeordnet ist. Der gegenseitige Abstand der Ausnehmungen 36 und 38 senkrecht zu ihrer Ebene entspricht dem Durchmesser des Nocks und somit dem Abstand der den Nockpunkt der Sehnefestlegenden Bünde.

Der gesamte Nock ist einstückig aus thermoplastischem Kunststoff gespritzt.

Die Fig. 4 und 5, die eine etwa im Massstab 1 : 10 vergrösserte Darstellung zeigen, erläutern die Funktion des Nocks.

Auf der nicht sichtbaren Sehne des Bogens ist zur Festlegung des Nockpunktes, auf den der Nock aufgesetzt wird, eine starre Hülse 40 mittels einer Fadenwicklung 42 befestigt Die Hülse 40 weist zwei Bünde 44 auf, deren Abstand dem Durchmesser des Nockkörpers 10 im Bereich des Grundes 26 der Rinne 24 entspricht, so dass eine exakte Positionierung des Pfeils auf der Sehne gewährleistet ist. Der Durchmesser der Hülse 40 entspricht dem Durchmesser des Grundes 26 der Rinne 24.

Wird der Pfeil mit dem Nock auf die Sehne aufgesetzt, so rastet die Hülse 40 in dem Grund 26 der Rinne 24 ein und wird durch die Rastvorsprünge 28 im Grund 26 der Rinne 24 gehalten. Zum Einrasten der Hülse 40 werden die Nockflügel 22 geringfügig elastisch auseinandergebogen. Die Hülse 40 nimmt dann die in Fig. 4 dargestellte Lage ein.

Wird zum Spannen des Bogens die Sehne ausgelenkt, wobei die Finger des Bogenschützens überwiegend oder ausschliesslich unterhalb des Nockpunktes an der Sehne angreifen, so verkantet sich die Sehne im Bereich des Nockpunktes um bis zu 30° gegenüber der ursprünglichen zur Pfeilachse senkrechten Stellung. Dies ist in Fig. 5 dargestellt. Die starre Hülse 40, die den Nockpunkt definiert, verkantet sich dabei um bis zu 30° gegenüber dem senkrecht zur Pfeilachse verlaufenden Grund 26 der Rinne 24. Die geneigten Endabschnitte 32 des Grundes 26 und 34 der Rastvorsprünge 28 ermöglichen dieses Verkanten, ohne dass sich die Hülse 40 des Nockpunktes vom Grund der Rinne 24 löst und ohne dass die Hülse 40 nach hinten aus den Rastvorsprüngen 28 herausspringt. Die Bünde 44 der Hülse 40 legen sich bei diesem Verkanten der Sehne in die Ausnehmungen 36 und 38, so dass die Bünde 44 keinen Druck auf den Nock ausüben, der ein auf den Pfeil wirkendes Kippmoment verursachen würde.

Wird die Sehne des Bogens zum Abschuss des Pfeiles freigegeben, so gelangt sie wieder in ihre in Fig. 4 gezeigte Ruhelage, wenn sich der Pfeil von der Sehne löst. Wie ein Vergleich der Figuren 4 und 5 zeigt, bleibt die Hülse 40 des Nockpunktes während des gesamten Vorganges der Beschleunigung des Pfeiles, in welchem sich die Sehne aus der in Fig. 5 gezeigten Stellung maximaler Auslenkung in die in Fig. 4 gezeigte Stellung im Moment des Abschusses bewegt, stets am Grund 26 der Rinne 24 anliegend und wird stets durch die Rastvorsprünge 28 an diesem Grund 26 anliegend gehalten. Es kann also während der gesamten Beschleunigung des Pfeiles keine undefinierte Lagebeziehung zwischen dem Nockpunkt der Sehne und dem Nock des Pfeils eintreten, die zu einer Treffungenauigkeit führen könnte. Wie Fig. 4 zeigt, ist in Moment des Abschusses, wenn sich der Nock von dem Nockpunkt der Sehne löst, eine ausreichend grosse Anlagefläche der Hülse 40 an dem Grund 26 der Rinne 24 in diametraler Richtung gegeben, um den Pfeil exakt senkrecht zur Sehne zu führen.

## Patentansprüche

1. Nock für Pfeile von Sport- und Jagdbögen mit einem an dem Ende des Pfeilschaftes (12) befestigbaren Nockkörper (10), mit zwei endseitig an dem Nockkörper (10) angeformten Nockflügeln (22), die eine diametral verlaufende Rinne (24) zur Aufnahme eines den Nockpunkt definierenden Teils der Bogensehne bilden, und mit den Grund (26) der Rinne (24) endseitig verengenden, quer zur Pfeilachse verlaufenden, an der Innenseite der Nockflügel (22) ausgebildeten Rastvorsprüngen (28), dadurch gekennzeichnet, dass der Grund (26) der Rinne (24) an deren einem umfangsseitigen Endabschnitt (32) unter einem spitzen Winkel gegen die Senkrechte zur Pfeilachse in Richtung auf den Pfeilschaft (12) geneigt ist, dass die Rastvorsprünge (28) an ihrem entgegengesetzten umfangsseitigen Endabschnitt (34) unter einem spitzen Winkel gegen die Senkrechte zur Pfeilachse in Richtung auf das Nockende geneigt sind, und dass der Grund (26) der Rinne (24) an seinem umfangsseitigen geneigten Ende und die Rastvorsprünge (28) an ihrem umfangsseitigen geneigten Ende jeweils eine senkrecht zu der Neigungsrichtung angeordnete kreisringförmige Ausnehmung (36 bzw. 38) zur Aufnahme von den Nockpunkt der Bogensehne definierenden Bünden (44) aufweisen.

2. Nock nach Anspruch 1, dadurch gekennzeichnet, dass der Grund (26) der Rinne (24) und die Rastvorsprünge (28) an den jeweiligen umfangsseitigen Endabschnitten (32 bzw. 34) unter dem gleichen spitzen Winkel geneigt sind.

3. Nock nach Anspruch 2, dadurch gekennzeichnet, dass der spitze Winkel etwa 30° beträgt.

4. Nock nach Anspruch 1, dadurch gekennzeichnet, dass die geneigten Endabschnitte (32 bzw. 34) des Grundes (26) der Rinne (24) und der Rastvorsprünge (28) etwa die Hälfte bis ein Drittel der sich diametral erstreckenden Länge der Rinne (24) betragen.

5. Nock nach Anspruch 1, dadurch gekennzeichnet, dass der Abstand der kreisringförmigen Ausnehmungen (36 und 38) senkrecht zu ihrer Ebene dem Durchmesser des Nockkörpers (10) in Richtung des Grundes (26) der Rinne (24) entspricht.

6. Nock nach Anspruch 1, dadurch gekennzeichnet, dass die Nockflügel (22) im Bereich des Grundes (26) der Rinne (24) bis zu den Rastvorsprüngen (28) mit im wesentlichen konstanter geringer Wandstärke in der zur Rinne (24) senkrechten diametralen Richtung elastisch federnd ausgebildet sind.

7. Nock nach Anspruch 6, dadurch gekennzeichnet, dass sich der Nockkörper (10) vom Ende des Pfeilschaftes (12) gegen die Nockflügel (22) im wesentlichen kegelstumpfförmig verjüngt.

8. Nock nach Anspruch 7, dadurch gekennzeichnet, dass der Nockkörper (10) in dem sich kegelstumpfförmig verjüngenden Bereich einen im wesentlichen quadratischen Querschnitt aufweist, wobei ein diametrales Paar seiner Aussenflächen (20) in die Aussenflächen der Nockflügel (22) übergeht.

## Claims

1. A nock for arrows of bows for sport or hunting with a nock body (10), attachable to the end of the arrow shaft (12), with two nock wings (22) at the end of the nock body (10) which form a diametrically running groove (24) to accept the section of the bowstring which defines the nock location point, and with projections (28) built out on the inner side of the nock wings (22), running perpen- dicularto thearrow axis and narrowing the groove (24) at the end opposite its base (26), characterized in that the base (26) of the groove (24) at a peripheral cut away section (32) is sloped towards the arrow shaft (12) at an acute angle to the perpendicular axis of the arrow, in that the projections (28) at their opposite peripheral cut away section (34) are sloped towards the end of the nock at art acute angle to the perpendicular axis of the arrow, and in that the base (26) of the groove (24) at its peripherally sloped end and the projections (28) at their peripherally sloped ends. each have a circular notch (36 and 38) perpendicular to their direction of slope to receive the bands (44) defining the nock location point of the bowstring.

2. A nock according to Claim 1, characterized in that the base (26) of the groove (24) and the projections (28) are sloped at the same acute angle at the respective peripheral cut away sections (32 and 34).

3. A nockaccording to Claim 2, characterized in that the acute angle is about 30°.

4. A nockaccording to Claim 1, characterized in that the sloped cut away sections (32 and 34) of the base (26) of the groove (24) and of the projections (28) amount to about a half to a third of the diametrical length of the groove (24).

5. A nock according to Claim 1, characterized in that the separation of the circular notches (36 and 38) perpendicular to their planes corresponds to the diameter of the nock body (10) in the direction of the base (26) of the groove (24).

6. A nock according to Claim 1, characterized in that, in theregion from the base (26) of the groove (24) to the projections (28), the nock wings (22) are formed with elastically resilient walls with essentially constant minimum wall thickness in the diametric direction perpendicular to the groove (24).

7. A nock according to Claim 6, characterized in that the nock body (10) is tapered, to form essentially a truncated cone, from the end of the arrow shaft (12) up to the nock wings (22).

8. A nockaccording to Claim 7, characterized in that the nock body (10) has an essentially square cross-section, in the tapered truncated cone region and a diametric pair of its outer surfaces (20) are continued in the outer surfaces of the nock wings (22).

## Revendications

1. Embout pour flèches d'arcs de sport et de chasse, comprenant un corps (10) pouvant être fixé à l'extrémité du fût de flèche (12), muni de deux ailes (22) formées à l'extrémité du corps (10) qui forment un canal (24) s'étendant diamétralement pour recevoir une partie de la corde d'arc définissant le point d'appui, et de crans en saillie (28) formés sur la face interne des ailes (2) et s'étendant transversalement à l'axe de la flèche, rétrécissant le fond (26) du canal (24) vers l'extrémité, caractérisé en ce que le fond (26) du canal (24) est incliné, à l'une de ses portions extrêmes circonférentielles (32), d'un angle aigu par rapport à la perpendiculaire à l'axe de la flèche en direction du fût de flèche (12), que les crans (28) sont inclinés, à leur portion d'extrémité circonférentielle opposée (34), d'un angle aigu par rapport à la perpendiculaire à l'axe de la flèche dans la direction de l'extrémité de l'embout, et que le fond (26) du canal (24) a son extrémité circonférentielle inclinée et les crans (28) à leur extrémité circonférentielle inclinée présentent des évidements respectifs (36, 38) en forme d'anneaux de cercle perpendiculaires à la direction d'inclinaison pour recevoir des collets (44) définissant le point d'appui de la corde.

2. Embout selon la revendication 1, caractérisé en ce que le fond (26) du canal (24) et les crans (28) sont inclinés du même angle aigu dans leurs portions d'extrémité circonférentielles respectives.

3. Embout selon la revendication 2, caractérisé en ce que l'angle aigu est d'environ 30°.

4. Embout selon la revendication 1, caractérisé en ce que les portions d'extrémité inclinées (32, 34) du fond (26) du canal (24) et des crans (28) représentent environ entre la moitié et le tiers de la longueur dont le canal (24) s'étend diamétralement.

5. Embout selon la revendication 1, caractérisé en ce que la distance entre les évidements en forme d'anneaux de cercle (36,38) perpendiculairement à leur plan correspond au diamètre du corps (10) dans la direction du fond (26) du canal (24).

6. Embout selon la revendication 1, caractérisé en ce que les ailes (22), dans la région du fond (26) du canal (24) jusqu'aux crans (28), sont réalisées de façon élastique avec une épaisseur de paroi faible sensiblement constante dans la direction diamétrale perpendiculaire au canal (24).

7. Embout selon la revendication 6, caractérisé en ce que le corps (10) se rétrécit sous une forme essentiellement tronconique de l'extrémité du fût de flèche (12) vers les ailes (22).

8. Embout selon la revendication 7, caractérisé en ce que le corps (10) présente dans sa région rétrécie tronconique une section transversale sen- siblementcarrée, une paire diamétrale de ces faces externes (20) se raccordant aux faces externes des ailes (22).
